# EUROPÄISCHE PATENTSCHRIFT

(11) **EP 2 747 108 B1**
(45) Veröffentlichungstag und Bekanntmachung des Hinweises auf die Patenterteilung: **20.09.2017**
(21) Anmeldenummer: 13199096.2
(22) Anmeldetag: 20.12.2013
(51) Int. Cl.: H01H 9/36, H01H 9/44, H01H 9/40

(54) **Schaltgeraet geeignet fuer einen Gleichstrombetrieb**
Switching device suitable for direct current operation
Commutateur pour un fonctionnement à courant continu

(30) Priorität: 20.12.2012 DE 102012112772
(43) Veröffentlichungstag der Anmeldung: 25.06.2014
(73) Patentinhaber: Eaton Electrical IP GmbH & Co. KG, 12529 Schönefeld (DE)
(72) Erfinder: Gerving, Karsten, 53229 Bonn (DE); Meissner, Johannes, 53129 Bonn (DE); Lang, Volker, 53125 Bonn (DE); Thar, Ralf, 53757 St. Augustin (DE)
(74) Vertreter: Eaton IP Group EMEA

(56) Entgegenhaltungen:
- DE-A1-102006 016 273
- DE-B- 1 126 479

## Beschreibung

Die Erfindung betrifft ein Schaltgerät geeignet für einen Gleichstrombetrieb welches zumindest eine erste Strombahn und eine zweite Strombahn, die jeweils einen ersten Anschluss und einen zweiten Anschluss aufweisen, wobei die ersten Anschlüsse an eine ersten Seite des Schaltgeräts und die zweiten Anschlüsse an einer zweiten Seite des Schaltgeräts angeordnet sind umfasst. Je Strombahn ist zumindest ein Kontaktpaar vorgesehen, das einen ersten Kontakt und einen zweiten Kontakt aufweist, wobei zumindest der zweite Kontakt auf einem zum ersten Kontakt beweglichen Schaltstück angeordnet ist und wobei im eingeschalteten Zustand des Schaltgeräts die beiden Kontakte miteinander in Kontakt sind. Je Kontaktpaar ist mindestens eine Löscheinrichtung zum Löschen eines zwischen den Kontakten auftretenden Lichtbogens vorgesehen.

Ein solches Schaltgerät ist aus der EP 2 061 053 A2 bekannt. Zur Schaffung eines Schaltgeräts für Gleichstromanwendungen wird dort vorgeschlagen, das Gehäuse eines Schaltgeräts für Wechselstromanwendungen zu verwenden, wobei zusätzlich mindestens ein Magnet vorgesehen ist, der ein Magnetfeld mit im wesentlichen quer zur Trennstrecken der Strombahnen des Wechselstromschaltgeräts verlaufende Feldlinien aufweist. In dem Gehäuse sind drei Aufnahmebereiche für jeweils eine Strombahn vorgesehen, wobei jeder Strombahn ein bewegbares Schaltkontaktelement sowie zwei einander gegenüberliegende feststehende Schaltkontaktelemente zugeordnet ist. Die drei bewegbaren Schaltkontaktelemente sind dabei gemeinsam zwischen einer Schließstellung, die dem eingeschalteten Zustand des Schaltgeräts entspricht, und einer Öffnungsstellung, die einem ausgeschalteten Zustand des Schaltgeräts entspricht, bewegbar. Den einzelnen Strombahnen sind jeweils zwei Lichtbogenlöscheinrichtungen zugeordnet, die jeweils in Form von einzelnen übereinander angeordneten, elektrisch voneinander isolierten Löschblechen ausgebildet sind. Außerdem weist jede Strombahn zwei Trennstrecken auf, die sich bei geöffneten bewegbaren Schaltkontaktelementen zwischen deren Enden und den diesen Enden zugeordneten ersten und zweiten feststehenden Schaltkontaktelementen ausbilden. Beim Öffnen der Schaltkontaktelemente bildet sich entlang der Trennstrecken jeweils ein Lichtbogen, der mit Hilfe der Lichtbogenlöscheinrichtungen gelöscht werden kann. Da bei Gleichstromanwendungen das Löschen eines Lichtbogens nicht aufgrund eines Nulldurchgangs des Stroms, wie bei Wechselstromanwendungen, erreicht werden kann, bedarf es bei Gleichstromanwendungen dem Vorsehen eines Magnetfeldes, welches den Lichtbogen in eine der Lichtbogenlöscheinrichtungen treibt. Dieses Magnetfeld wird durch Permanentmagneten gebildet, wobei ein Magnetfeld mit Feldlinien in einer Ausrichtung aufgebaut wird, die quer zu den Trennstrecken verlaufen und auf sich längs dieser Trennstrecken bildenden Lichtbögen eine Lorenzkraft erzeugen, welche die Lichtbögen in Richtung auf eine der Lichtbogenlöscheinrichtungen treibt. Hierbei wird ein Lichtbogen zwischen einem ersten Kontaktpaar in Richtung einer ersten Lichtbogenlöscheinrichtung und der Lichtbogen zwischen einem zweiten Kontaktpaar in eine zweite Lichtbogenlöscheinrichtung getrieben. Da die Bewegung der Lichtbögen von der Stromrichtung abhängig ist, ist das Schaltgerät nur für eine Stromrichtung, d.h. Polung, geeignet. Würde das Schaltgerät auch in einer umgekehrten Stromrichtung betrieben, würden die Lichtbögen nicht in die Lichtbogenlöscheinrichtungen getrieben werden, sondern in die entgegengesetzte Richtung zu einer Schaltbrücke. Selbst wenn man die magnetische Polung einer der Lichtbogenlöscheinrichtungen umdrehen würde, so würde stets einer der Lichtbögen in Richtung zur Schaltbrücke laufen, was eine reduzierte Lebensdauer zur Folge hätte, da die Schaltbrücke oder andere Bauteile auf Dauer beschädigt oder sogar zerstört würden.

Die EP 0 789 372 B1 zeigt ebenfalls ein Schaltgerät der eingangs genannten Art. Ein Festkontakt ist hierbei mit einem feststehenden Bogenläufer versehen, der kreisbogenförmig gestaltet ist. An einem bewegbaren Kontakt ist ein bewegbarer Bogenläufer vorgesehen, wobei sich zwischen den beiden Bogenläufern ein Lichtbogen ausbilden kann, der über die Lichtbogentreiberanordnung je nach Stromrichtung in unterschiedliche Richtungen bewegt wird. Je nach Stromrichtung des Lichtbogens wird dieser entweder in einem ersten Drehsinn oder in einem dem ersten Drehsinn entgegen gesetzten zweiten Drehsinn um einen Mittelpunkt umgelenkt, wobei der Mittelpunkt dem Mittelpunkt des feststehenden Bogenläufers entspricht. Ein Lichtbogen mit einer ersten Stromrichtung wird in einen ersten Bogenläuferkanal und ein Lichtbogen mit einer der ersten Stromrichtung entgegengesetzten zweiten Stromrichtung wird in einen zweiten Bogenläuferkanal gelenkt. Die beiden Bogenläuferkanäle verlaufen um den Mittelpunkt herum und sind, durch eine isolierende Wand voneinander getrennt, nebeneinander angeordnet. Die Bogenläuferkanäle sind jeweils Bestandteil einer Löscheinrichtung zum Löschen des Lichtbogens. Die Löscheinrichtungen umfassen ferner Löschbleche, die gegenüber dem stationären Bogenläufer radial verlaufend angeordnet sind. Die Löschbleche sind derart angeordnet, dass sie beide Bogenläuferkanäle überdecken und somit Teil beider Löscheinrichtungen sind.

Aufgabe der vorliegenden Erfindung ist es, ein Schaltgerät bereit zu stellen, dass polaritätsunabhängig betrieben werden kann und das möglichst einfach aufgebaut ist.

Die Aufgabe wird durch ein Schaltgerät geeignet für einen Gleichstrombetrieb gelöst, welches zumindest eine erste Strombahn und eine zweite Strombahn, die jeweils einen ersten Anschluss und einen zweiten Anschluss aufweisen, wobei die ersten Anschlüsse an eine ersten Seite des Schaltgeräts und die zweiten Anschlüsse an einer zweiten Seite des Schaltgeräts angeordnet sind umfasst. Je Strombahn ist zumindest ein Kontaktpaar vorgesehen, das einen ersten Kontakt und einen zweiten Kontakt aufweist, wobei zumindest der zweite Kontakt auf einem zum ersten Kontakt beweglichen Schaltstück angeordnet ist und wobei im eingeschalteten Zustand des Schaltgeräts die beiden Kontakte miteinander in Kontakt sind. Je Kontaktpaar ist mindestens eine Löscheinrichtung zum Löschen eines zwischen den Kontakten auftretenden Lichtbogens vorgesehen. Die Löscheinrichtungen der beiden Strombahnen sind in Richtung von den ersten Anschlüssen zu den zweiten Anschlüssen hintereinander und zumindest teilweise in Überdeckung zueinander angeordnet.

Von Vorteil bei dieser Anordnung ist, dass durch das hintereinander Anordnen der Löscheinrichtungen der beiden Strombahnen und durch die Überdeckung bzw. Überlappung in Richtung zwischen den ersten Anschlüssen und den zweiten Anschlüssen eine sehr kompakte Bauweise des Schaltgeräts erzielt wird. Bei vielen Anwendungen befinden sich die Anschlüsse für die Einspeisung auf einer Seite des Schaltgeräts und die Anschlüsse für den Abgang auf einer anderen Seite des Schaltgeräts. Die ersten Anschlüsse und die zweiten Anschlüsse befinden sich also auf voneinander abgewandten Seiten. Üblicherweise befinden sich daher die Löscheinrichtungen zweier Strombahnen, bezogen auf die Richtung zwischen den ersten Anschlüssen und den zweiten Anschlüssen, nebeneinander, so dass eine verhältnismäßig breite Gestaltung eines Schaltgeräts erforderlich ist. Insbesondere dann, wenn die Löscheinrichtungen derart angeordnet sind, dass die Lichtbögen ausgehend von den Kontaktpaaren in einer Richtung quer zur jeweiligen Strombahn in Löschkammern getrieben werden, wirkt sich das hintereinander Anordnen der Löscheinrichtungen positiv auf die äußeren Abmessungen des Schaltgeräts aus. Bei einer solchen Anordnung, bei der die Lichtbögen quer zum Verlauf der Strombahnen in die Löscheinrichtung getrieben werden, sind die Löscheinrichtungen bezogen auf die Breite der einzelnen Schaltbahn verhältnismäßig breit und würden daher bei einer Anordnung nebeneinander zu deutlich größeren Abmessungen des Schaltgeräts führen. Hier ist die Anordnung hintereinander und zumindest teilweise in Überdeckung zueinander besonders positiv. Die Strombahnen sind vorzugsweise in etwa parallel zueinander angeordnet, wobei die erste Seite des Schaltgeräts abgewandt von der zweiten Seite des Schaltgeräts angeordnet ist.

Grundsätzlich weist bei einer bevorzugten Ausführungsform jede Löscheinrichtung genau eine Löschkammer auf, wobei ein Lichtbogen mit einer ersten Stromrichtung in einer ersten Richtung in die genannte Löschkammer und ein Lichtbogen mit einer zweiten Stromrichtung in einer zweiten Richtung in die genannte Löschkammer geleitet wird. Somit wird jeder Lichtbogen, unabhängig von seiner Stromrichtung, in dieselbe Löscheinrichtung gelenkt. Somit sind keine zwei separaten Löscheinrichtungen bzw. Löschkammern erforderlich, was sich ebenfalls positiv auf den benötigten Bauraum auswirkt. Hierbei ist die Löschkammer vorzugsweise auf einer Seite eines der beiden Kontakte eines Kontaktpaares angeordnet, welche dem jeweiligen anderen Kontakt abgewandt ist. Bei einem beweglichen Kontakt und einem Festkontakt befindet sich die Löschkammer vorzugsweise auf der dem Festkontakt abgewandten Seite des beweglichen Kontakts.

Zum Leiten der Lichtbögen sind je Löscheinrichtung eine erste Lichtbogenleitanordnung und eine zweite Lichtbogenleitanordnung vorgesehen, mittels derer ein zwischen den Kontakten eines Kontaktpaares auftretender Lichtbogen in die Löschkammer der jeweiligen Löscheinrichtung des Kontaktpaares zum Löschen des Lichtbogens geleitet wird.

Die erste Lichtbogenleitanordnung kann hierbei derart angeordnet sein, dass ein Lichtbogen mit einer ersten Stromrichtung in einem ersten Drehsinn umgelenkt und zur Löschkammer geleitet wird. Eine zweite Lichtbogenleitanordnung kann derart gestaltet sein, dass ein Lichtbogen mit einer zweiten Stromrichtung in einem zum ersten Drehsinn entgegengesetzten Drehsinn umgelenkt und zur Löschkammer geleitet wird.

Bei einer bevorzugten Ausführungsform ist vorgesehen, dass die Löschkammer als Deion-Löschkammer mit einer Vielzahl von gegeneinander elektrisch isolierten, parallel zueinander angeordneten Löschblechen ausgebildet ist. Die Lichtbogenleitanordnungen umfassen jeweils ein erstes Leitblech und ein zweites Leitblech, wobei die beiden ersten Leitbleche ausgehend vom ersten Kontakt in entgegengesetzten Richtungen verlaufen. Die beiden ersten Leitbleche nehmen die Löscheinrichtung zwischen sich auf. Die Löschbleche sind vorzugsweise parallel zur Bewegungsrichtung des Brückenschaltstücks ausgerichtet. Zudem sind die Löschbleche parallel zur jeweiligen Strombahn ausgerichtet.

Um einen Lichtbogen in die jeweilige Löscheinrichtung zu treiben, kann zumindest eine Lichtbogentreiberanordnung vorgesehen sein, die zumindest im Bereich der Kontaktpaare ein Magnetfeld zur Erzeugung einer Lorenzkraft auf den Lichtbogen erzeugt.

Um die Löscheinrichtungen bezogen auf die Richtung zwischen den ersten Anschlüssen und den zweiten Anschlüssen möglichst einfach hintereinander anordnen zu können, sind die erste Strombahn und die zweite Strombahn derart gestaltet, dass die Kontaktpaare der beiden Strombahnen bezogen auf die Richtung zwischen den ersten Anschlüssen und den zweiten Anschlüssen hintereinander angeordnet sind.

Je Strombahn können zwei Kontaktpaare vorgesehen sein, die jeweils mit einem ersten Kontakt und einem zweiten Kontakt eine doppelt unterbrechende Schaltanordnung bilden, wobei die zweiten Kontakte auf einem zu den ersten Kontakten beweglichen Brückenschaltstück, das die beiden zweiten Kontakte elektrisch miteinander verbindet, angeordnet sind.

Um bei einer solchen Anordnung eine möglichst einfache Anordnung der Löscheinrichtung hintereinander zu gewährleisten ist vorzugsweise vorgesehen, dass die erste Strombahn und die zweite Strombahn jeweils zwei die ersten Kontakte tragenden Kontaktträger aufweist. Die Kontaktträger der ersten Strombahn sind hierbei in Richtung zur zweiten Strombahn verlaufend angeordnet und die Kontaktträger der zweiten Strombahn sind in Richtung zur ersten Strombahn verlaufend angeordnet.

Bevorzugt können hierbei die Kontaktpaare der ersten Strombahn und die Kontaktpaare der zweiten Strombahn alle auf einer gemeinsamen Achse angeordnet sein, so dass die Löscheinrichtungen sich vollständig überdeckend hintereinander angeordnet werden können.

Vorzugsweise weist die Lichtbogentreiberanordnung ein äußeres Polelement und ein inneres Polelement auf. Beide Polelemente sind als U-förmige Profile mit jeweils einem Basissteg und zwei von dem Basissteg vorstehenden Polplatten gestaltet. Das innere Polelement ist innerhalb des äußeren Polelements angeordnet, wobei zwischen den Basisstegen der beiden Polelemente zumindest ein Permanentmagnet angeordnet ist. Zwischen jeweils einer Polplatte des äußeren Polelements und einer Polplatte des inneren Polelements ist ein Kontaktpaar angeordnet.

Ein bevorzugtes Ausführungsbeispiel wird im folgenden anhand der Figuren näher erläutert. Hierin zeigen:
- Figur 1: einen perspektivischen Längsschnitt durch ein erfindungsgemäßes Schaltgerät,
- Figur 2: eine perspektivische Darstellung der Strombahnen gemäß Figur 1,
- Figur 3: einen Querschnitt durch eine der Schaltkammern des Schaltgeräts entlang der Schnittlinie III - III gemäß Figur 1;
- Figur 4: eine perspektivische Darstellung der zweiten Strombahn gemäß Figur 2 mit Lichtbogenleitanordnungen;
- Figur 5: eine perspektivische Darstellung eines Brückenschaltstücks gemäß Figur 2 mit Lichtbogenleitanordnung und
- Figur 6: eine Lichtbogentreiberanordnung des Schaltgeräts gemäß Figur 1.

Das elektrische Schaltgerät 1 umfasst insgesamt zwei Pole, d.h. zwei Strombahnen, nämlich eine erste Strombahn 2 und eine zweite Strombahn 3. Grundsätzlich können jedoch auch mehr als zwei Strombahnen vorgesehen sein, wobei vorzugsweise jeweils zwei Strombahnen paarweise, wie nachfolgend beschrieben, vorgesehen sind. Die beiden Strombahnen 2, 3 sind jeweils mit einer Schaltanordnung, wie nachfolgend näher erläutert, versehen und können somit elektrisch unterbrochen werden. Die beiden Strombahnen 2, 3 können jeweils in einen Gleichstromkreislauf integriert werden und dienen zum Unterbrechen eines Stromflusses.

Figur 1 zeigt hierbei das Schaltgerät 1 mit einem Gehäuse 6 und den darin befindlichen Strombahnen 2, 3. Die Figur 2, die im folgenden zusammen mit der Figur 1 beschrieben wird, zeigt lediglich die beiden Strombahnen 2, 3.

Das Schaltgerät 1 umfasst ein Gehäuse 6, in dem die Schalteranordnung wie nachfolgend erläutert aufgenommen sind. Die Strombahnen 2, 3 verlaufen nebeneinander von einer ersten Seite 16 des Schaltgeräts 1 bis zu einer zweiten Seite 17 des Schaltgeräts 1. Die erste Strombahn 2 umfasst einen ersten Anschluss 4 und einen zweiten Anschluss 5 zum Verbinden der ersten Strombahn 2 mit Anschlüssen eines Gleichstrom-Stromkreises. Die beiden Anschlüsse 4, 5 befinden sich auf gegenüberliegenden Seiten des Schaltgeräts 1 und ragen aus dem Gehäuse 6 heraus. Dazu entsprechend weist die zweite Strombahn 3 einen ersten Anschluss 4' und einen zweiten Anschluss 5' auf, wobei der erste Anschluss 4' auf derselben Seite angeordnet ist wie der erste Anschluss 4 der ersten Strombahn 2. Der zweite Anschluss 5' der zweiten Strombahn 3 ist auf derselben Seite wie der zweite Anschluss 5 der ersten Strombahn 2 angeordnet. Im folgenden wird stellvertretend für beide Strombahnen 2, 3 die erste Strombahn 2 näher beschrieben, wobei die zweite Strombahn 3 identisch ausgebildet ist, sofern nicht anders erläutert.

Der erste Anschluss 4 führt zu einem ersten Kontaktpaar 7, welches in einer ersten Schaltkammer 13 des Gehäuses 6 angeordnet ist. Der zweite Anschluss 5 führt zu einem zweiten Kontaktpaar 8, welches in einer zweiten Schaltkammer 14 des Gehäuses 6 angeordnet ist. Die beiden Schaltkammern 13, 14 sind in dem Gehäuse 6 elektrisch voneinander isoliert und in einer Richtung vom ersten Anschluss 4 zum zweiten Anschluss 5 hintereinander und in Überdeckung zueinander angeordnet. Der erste Anschluss 4 ist elektrisch mit einem Kontaktträger in Form eines ortsfest gehaltenen Festkontaktträgers 11 verbunden, auf dem ein erster Kontakt 9 des ersten Kontaktpaares 7 angeordnet ist. Zum ersten Kontakt 9 ist ein zweiter Kontakt 18 beweglich angeordnet. Der zweite Kontakt 18 ist in den in Figuren 1 und 2 gezeigten Darstellungen vertikal verstellbar. Der zweite Kontakt 18 ist an einem elektrisch leitfähigen Kontaktträger in Form eines Brückenschaltstücks 15 vorgesehen, welches über eine Schaltbrücke 20 verstellbar ist. In einem eingeschalteten Zustand sind der erste Kontakt 9 und der zweite Kontakt 18 in Kontakt zueinander gehalten. In einem in den Figuren 1 und 2 dargestellten ausgeschalteten Zustand sind der erste Kontakt 9 und der zweite Kontakt 18 außer Kontakt zueinander gehalten.

Der zweite Anschluss 5 führt zu einem ersten Kontakt 10 des zweiten Kontaktpaares 8, der auf einem weiteren Kontaktträger in Form eines ortsfest gehaltenen Festkontaktträgers 12 angeordnet ist. Zu dem ersten Kontakt 10 des zweiten Kontaktpaares 8 ist ein zweiter Kontakt 19 beweglich gehalten, der ebenfalls auf dem Brückenschaltstück 15 angeordnet ist und mit dem zweiten Kontakt 18 des ersten Kontaktpaares 7 elektrisch verbunden ist. Somit werden bei einem Verstellen des Brückenschaltstücks 15 beide Kontaktpaare 7, 8 geöffnet oder geschlossen.

Die Festkontaktträger 11, 12 beider Strombahnen 2, 3 sind derart angeordnet, dass die ersten Kontakte (Festkontakte) auf einer gemeinsamen Achse angeordnet sind, wobei die Achse parallel zu einer Haupterstreckungsrichtung der beiden Strombahnen 2, 3 verläuft.
Beim Überführen der Schaltbrücke 20 in eine geöffnete Stellung können sich zwischen den Kontakten 9, 18, 10, 19 Lichtbögen ausbilden, die gelöscht werden müssen. Hierzu ist auf der dem jeweiligen zweiten Kontakt 18, 19 abgewandten Seite des ersten Kontakts 9, 10 jeweils eine Löscheinrichtung 21, 22 vorgesehen, wobei die beiden Löscheinrichtungen 21, 22 der beiden Kontaktpaare 7, 8 identisch aufgebaut sind. Hierbei ist eine erste Löscheinrichtung 21 dem ersten Kontaktpaar 7 und eine zweite Löscheinrichtung 22 dem zweiten Kontaktpaar 8 zugeordnet. Beide Löscheinrichtungen umfassen jeweils Löschbleche 23, die elektrisch voneinander isoliert parallel zueinander angeordnet sind und selbst elektrisch leitend sind. Sie bilden somit eine Deion-Löschkammer.

Um Lichtbögen, die sich zwischen den ersten Kontakten 9, 10 und den zweiten Kontakten 18, 19 ausbilden, in Richtung zu den Löscheinrichtungen 21, 22 bewegen zu können, ist eine Lichtbogentreiberanordnung 24 (Figur 6) vorgesehen. Die Lichtbogentreiberanordnung 24 umfasst ein äußeres Polelement 25 und ein inneres Polelement 26. Die beiden Polelemente 25, 26 weisen jeweils einen Basissteg 27, 28 auf, von dem jeweils eine erste Polplatte 29, 30 und eine zweite Polplatte 31, 32 vorsteht, wobei die beiden Polplatten 29, 39, 31, 32 eines Polelements 25, 26 parallel zueinander verlaufen. Das innere Polelement 26 ist in seinen Abmessungen kleiner gestaltet als das äußere Polelement 25, so dass das innere Polelement 26 innerhalb des äußeren Polelements 25 angeordnet werden kann. Hierbei sind alle Polplatten 29, 30, 31, 32 der beiden Polelemente 25, 26 parallel und beabstandet zueinander angeordnet. Zwischen den beiden Basisstegen 27, 28 der beiden Polelemente 25, 26 ist ebenfalls ein Abstand vorgesehen, wobei zwischen den beiden Basisstegen 27, 28 ein Permanentmagnet 33 angeordnet ist. Zwischen den beiden ersten Polplatten 29, 30 ist das erste Kontaktpaar 7 und zwischen den beiden zweiten Polplatten 31, 32 das zweite Kontaktpaar 8 angeordnet. Zwischen der ersten Polplatte 30 und der zweiten Polplatte 32 des inneren Polelements 26 ist die Schaltbrücke 20 angeordnet.

Der genaue Aufbau kann auch der Figur 6 entnommen werden. Hierbei ist erkennbar, dass in dem Basissteg 27 des äußeren Polelements 25 eine Vielzahl von Durchbrüchen 34 vorgesehen ist. Diese dienen dazu, Ausblaskanäle 35 eines Isolierelements 36 aufzunehmen. Das Isolierelement 36 isoliert die beiden Schaltkammern 13, 14 voneinander, wobei die Ausblaskanäle 35 dazu dienen, Lichtbogengase aus den Schaltkammern 13, 14 nach außen hin auszublasen.

Die einzelnen Polplatten 29, 30, 31, 32 sind quer zu den Strombahnen 2, 3 angeordnet und bewirken eine Lorenzkraft auf einen Lichtbogen, der sich zwischen den Kontakten 9, 10, 18, 19 ausbildet, so dass der Lichtbogen in die Löscheinrichtung 21, 22 getrieben werden kann.

Figur 3 zeigt einen Querschnitt durch die erste Schaltkammer 13. Dort ist zu erkennen, dass zum Leiten eines Lichtbogens, der sich zwischen dem ersten Kontakt 9 und dem zweiten Kontakt 18 ausbildet, eine erste Lichtbogenleiteinrichtung 37 und eine zweite Lichtbogenleiteinrichtung 38 vorgesehen sind. Die erste Lichtbogenleiteinrichtung 37 dient dazu, einen Lichtbogen mit einer ersten Stromrichtung in die erste Löscheinrichtung 21 zu leiten. Die zweite Lichtbogenleiteinrichtung 38 dient zum Leiten eines Lichtbogens mit einer zweiten Stromrichtung in die erste Löscheinrichtung 21. Aufgrund des zwischen den ersten Polplatten 29, 30 sich homogen ausbildenden Magnetfeldes mit Feldlinien von einer der ersten Polplatten 29 zu der anderen der ersten Polplatten 30, stehen die Magnetfeldlinien senkrecht zum Lichtbogen, so dass auf diesen eine Lorenzkraft ausgeübt wird, die den Lichtbogen seitlich von dem ersten Kontaktpaar 7 wegtreibt. Je nach Stromrichtung wird der Lichtbogen dann gemäß Figur 3 nach links oder nach rechts getrieben. Wird der Lichtbogen gemäß Figur 3 nach links getrieben, dient die erste Lichtbogenleiteinrichtung 37 zum Leiten des Lichtbogens. Wird der Lichtbogen gemäß Figur 3 nach rechts getrieben, dient die zweite Lichtbogenleiteinrichtung 38 zum Leiten des Lichtbogens. Beide Lichtbogenleiteinrichtungen 37, 38 weisen jeweils ein erstes Leitblech 39, 40 und ein zweites Leitblech 41, 42 auf, zwischen denen sich der Lichtbogen weiter ausbildet. Die ersten Leitbleche 39, 40 sind mit dem ersten Festkontaktträger 11 verbunden (Figur 4). Die zweiten Leitbleche 41, 42 sind mit dem Brückenschaltstück 15 verbunden, wobei die zweiten Leitbleche 41, 42 einstückig mit dem Brückenschaltstück 15 ausgebildet sind (Figur 5).

Das erste Leitblech 39 der ersten Lichtbogenleiteinrichtung 37 verläuft in Figur 3 zunächst nach links und anschließend 90° umgelenkt nach oben, wobei sich der Abstand zwischen dem ersten Leitblech 39 und dem zweiten Leitblech 41 sukzessive erhöht. Der Lichtbogen bildet sich daher zwischen diesen beiden Leitblechen 39, 41 weiter aus und wird von dem ersten Kontaktpaar 7 bei einer ersten Stromrichtung nach links und dann nach oben getrieben. Im weiteren Verlauf wird der Lichtbogen an der vom ersten Kontakt 9 abgewandten Rückseite des Brückenschaltstücks 15 entlang verlaufen, wobei der Lichtbogen sukzessive in die Spalten zwischen den einzelnen Löschblechen 23 hineingetrieben wird. An der Oberseite der ersten Schaltkammer 13 sind dann die Ausblaskanäle 35 vorgesehen, um die Lichtbogengase aus dem Gehäuse 6 auszublasen.

Die zweite Lichtbogenleiteinrichtung 38 ist spiegelsymmetrisch identisch aufgebaut.

### Bezugszeichenliste

- 1: Schaltgerät
- 2: erste Strombahn
- 3: zweite Strombahn
- 4,4': erster Anschluss
- 5,5': zweiter Anschluss
- 6: Gehäuse
- 7, 7': erstes Kontaktpaar
- 8, 8': zweites Kontaktpaar
- 9, 9': erster Kontakt
- 10, 10': erster Kontakt
- 11, 11': Festkontaktträger
- 12, 12': Festkontaktträger
- 13, 13': erste Schaltkammer
- 14, 14': zweite Schaltkammer
- 15, 15': Brückenschaltstück
- 16: erste Seite
- 17: zweite Seite
- 18, 18': zweiter Kontakt
- 19, 19': zweiter Kontakt
- 20,20': Schaltbrücke
- 21, 21': erste Löscheinrichtung
- 22, 22': zweite Löscheinrichtung
- 23: Löschbleche
- 24, 24': erste Lichtbogentreiberanordnung
- 25,25': äußeres Polelement
- 26, 26': inneres Polelement
- 27: Basissteg
- 28: Basissteg
- 29: erste Polplatte
- 30: erste Polplatte
- 31: zweite Polplatte
- 32: zweite Polplatte
- 33: Permanentmagnet
- 34: Durchbruch
- 35: Ausblaskanal
- 36: Isolierelement
- 37: erste Lichtbogenleiteinrichtung
- 38: zweite Lichtbogenleiteinrichtung
- 39: erstes Leitblech
- 40: erstes Leitblech
- 41: zweites Leitblech
- 42: zweites Leitblech
- 43: Kontaktträgerelement
- 44: Leitblechelement

## Patentansprüche

1. Schaltgerät (1) geeignet für einen Gleichstrombetrieb umfassend zumindest eine erste Strombahn (2) und eine zweite Strombahn (3), die jeweils einen ersten Anschluss (4, 4') und einen zweiten Anschluss (5, 5') aufweisen, wobei die ersten Anschlüsse (4, 4') an einer ersten Seite des Schaltgeräts (1) und die zweiten Anschlüsse (5, 5') an einer zweiten Seite des Schaltgeräts (1) angeordnet sind, je Strombahn (2, 3) zumindest ein Kontaktpaar(7, 7', 8, 8'), das einen ersten Kontakt (9, 9', 10, 10') und einen zweiten Kontakt (18, 18', 19, 19') aufweist, wobei zumindest der zweite Kontakt (18, 18', 19, 19') auf einem zum ersten Kontakt (9, 9', 10, 10') beweglichen Schaltstück (15, 15') angeordnet ist und wobei im eingeschalteten Zustand des Schaltgeräts (1) die beiden Kontakte (9, 9', 10, 10', 18, 18', 19, 19') miteinander in Kontakt sind, je Kontaktpaar (7, 7', 8, 8') mindestens eine Löscheinrichtung (21, 21', 22, 22') zum Löschen eines zwischen den Kontakten (9, 9', 10, 10', 18, 18', 19, 19') auftretenden Lichtbogens, **dadurch gekennzeichnet, dass** die Löscheinrichtungen (21, 21', 22, 22') der beiden Strombahnen (2, 3) in Richtung von den ersten Anschlüssen (4, 4') zu den zweiten Anschlüssen (5, 5') hintereinander und zumindest teilweise in Überdeckung zueinander angeordnet sind.

2. Schaltgerät nach Anspruch 1, **dadurch gekennzeichnet, dass** die Löscheinrichtungen (21, 21', 22, 22') jeweils mindestens eine Löschkammer aufweisen und derart angeordnet sind, dass Lichtbögen ausgehend von den Kontaktpaaren (7, 7', 8, 8') in einer Richtung quer zur Strombahn in eine der Löschkammern getrieben werden.

3. Schaltgerät nach Anspruch 2, **dadurch gekennzeichnet, dass** jede Löscheinrichtung (21, 21', 22, 22') eine einzige Löschkammer aufweist, wobei ein Lichtbogen mit einer ersten Stromrichtung in einer ersten Richtung in die genannte Löschkammer und ein Lichtbogen mit einer zweiten Stromrichtung in einer zweiten Richtung in die genannte Löschkammer geleitet wird.

4. Schaltgerät nach einem der Ansprüche 2 oder 3, **dadurch gekennzeichnet, dass** je Löscheinrichtung (21, 21', 22, 22') eine erste Lichtbogenleitanordnung (37) und eine zweite Lichtbogenleitanordnung (38) vorgesehen ist, mittels derer ein zwischen den Kontakten eines Kontaktpaares (7, 7', 8, 8') auftretender Lichtbogen in die Löschkammer der jeweiligen Löscheinrichtung (21,21', 22, 22') des Kontaktpaars (7, 7', 8, 8') geleitet wird.

5. Schaltgerät nach Anspruch 4, **dadurch gekennzeichnet, dass** die erste Lichtbogenleitanordnung (37) derart angeordnet ist, dass ein Lichtbogen mit einer ersten Stromrichtung in einem ersten Drehsinn umgelenkt und zur Löschkammer geleitet wird und dass die zweite Lichtbogenleitanordnung (38) derart angeordnet ist, dass ein Lichtbogen mit einer zweiten Stromrichtung in einem zum ersten Drehsinn entgegengesetzten Drehsinn umgelenkt und zur Löschkammer geleitet wird.

6. Schaltgerät nach einem der Ansprüche 4 oder 5, **dadurch gekennzeichnet, dass** die Löschkammern als Deion-Löschkammer mit einer Vielzahl von gegeneinander elektrisch isolierten, parallel zueinander angeordneten Löschblechen (23) ausgebildet sind, dass die Lichtbogenleitanordnungen (37, 38) jeweils ein erstes Leitblech (39, 40) und ein zweites Leitblech (41, 42) umfassen, wobei die beiden ersten Leitbleche (39, 40) ausgehend vom ersten Kontakt (7, 7', 8, 8') in entgegen gesetzten Richtungen verlaufen, und dass die beiden ersten Leitbleche (39, 40) die Löschkammer zwischen sich aufnehmen.

7. Schaltgerät nach einem der vorangehenden Ansprüche, **dadurch gekennzeichnet, dass** die erste Strombahn (2) und die zweite Strombahn (3) derart gestaltet sind, dass die Kontaktpaare (9, 9', 10, 10') der beiden Strombahnen (2, 3) bezogen auf die Richtung zwischen den ersten Anschlüssen (4, 4') und den zweiten Anschlüssen (5, 5') hintereinander angeordnet sind.

8. Schaltgerät nach einem der vorangehenden Ansprüche, **dadurch gekennzeichnet, dass** je Strombahn (2, 3) zwei Kontaktpaare (7, 7', 8, 8') vorgesehen sind, die jeweils mit einem ersten Kontakt (9, 9', 10, 10') und einem zweiten Kontakt (18, 18', 19, 19') eine doppelt unterbrechende Schaltanordnung bilden, wobei die zweiten Kontakte (18, 18', 19, 19') auf einem zu den ersten Kontakten (9, 9', 10, 10') beweglichen Brückenschaltstück (15, 15'), das die beiden zweiten Kontakte (18, 18', 19, 19') elektrisch miteinander verbindet, angeordnet sind, und dass die Kontaktpaare (7, 8) der ersten Strombahn (2) und die Kontaktpaare (7', 8') der zweiten Strombahn (3) auf einer gemeinsamen Achse angeordnet sind.

9. Schaltgerät nach Anspruch 8, **dadurch gekennzeichnet, dass** die erste Strombahn (2) und die zweite Strombahn (3) jeweils zwei die ersten Kontakte (9, 9', 10, 10') tragende Kontaktträger (11, 11', 12, 12') aufweisen, wobei die Kontaktträger (11, 12) der ersten Strombahn (2) in Richtung zur zweiten Strombahn (3) verlaufen und wobei die Kontaktträger (11', 12') der zweiten Strombahn (3) in Richtung zur ersten Strombahn (2) verlaufen.

10. Schaltgerät nach einem der vorangehenden Ansprüche, **dadurch gekennzeichnet, dass** zumindest eine Lichtbogentreiberanordnung (24, 24') vorgesehen ist, die zumindest im Bereich der Kontaktpaare (7, 7', 8, 8') ein Magnetfeld erzeugt. dass die Lichtbogentreiberanordnung (24, 24') ein äußeres Polelement (25, 25') und ein inneres Polelement (26, 26') aufweist, wobei beide Polelemente (25, 25', 26, 26') als U-förmige Profile mit jeweils einem Basissteg (27, 28) und zwei von dem Basissteg (27, 28) vorstehenden Polplatten (29, 30, 31, 32) gestaltet sind, dass das innere Polelement (26, 26') innerhalb des äußeren Polelements (25, 25') angeordnet ist, wobei zwischen den Basisstegen (27, 28) der beiden Polelemente (25, 25', 26, 26') zumindest ein Permanentmagnet (33) angeordnet ist und dass zwischen jeweils einer Polplatte (29, 30, 31, 32) des äußeren Polelements (25, 25') und einer Polplatte (29, 30, 31, 32) des inneren Polelements (26, 26') ein Kontaktpaar (7, 7', 8, 8') ist.

## Claims

1. Switching device (1) suitable for direct current operation, comprising at least one first current path (2) and one second current path (3), the first and second current paths each comprising a respective first connection (4, 4') and a respective second connection (5, 5'), wherein the first connections (4, 4') are arranged on a first side of the switching device (1) and the second connections (5, 5') are arranged on a second side of the switching device (1), each current path (2, 3) comprises at least one contact pair (7, 7', 8, 8') having a first contact (9, 9', 10, 10') and a second contact (18, 18', 19, 19'), wherein at least the second contact (18, 18', 19, 19') is arranged on a contact member (15, 15') which is moveable with respect to the first contact (9, 9', 10, 10'), and wherein, in a switched-on status of the switching device (1), both contacts (9, 9', 10, 10', 18, 18', 19, 19') are in contact with each other, for each contact pair (7, 7', 8, 8') at least one extinguishing device (21, 21', 22, 22') to extinguish an arc forming between the contacts (9, 9', 10, 10', 18, 18', 19, 19'), **characterised in that** the extinguishing devices (21, 21', 22, 22') of both current paths (2, 3) are arranged in a direction from the first connections (4, 4') to the second connections (5, 5') behind one another and at least partly covering each other.

2. Switching device according to claim 1, **characterised in that** the extinguishing devices (21, 21', 22, 22') each comprise at least one extinguishing chamber and are arranged such that arcs emanating from the contact pairs (7, 7', 8, 8') are driven into one of the extinguishing chambers in a direction transverse to the current path.

3. Switching device according to claim 2, **characterised in that** each extinguishing device (21, 21', 22, 22') comprises only one extinguishing chamber, wherein an arc with a first direction of current is guided into the said extinguishing chamber in a first direction, and an arc with a second direction of current is guided into the said extinguishing chamber in a second direction.

4. Switching device according to any of claims 2 or 3, **characterised in that** each extinguishing device (21, 21', 22, 22') comprises a first arc guiding arrangement (37) and a second arc guiding arrangement (38), wherein the arc guiding arrangements are configured to guide an arc emanating between the contacts of a contact pair (7, 7', 8, 8') into the extinguishing chamber of the respective extinguishing device (21, 21', 22, 22') of the contact pair (7, 7', 8, 8').

5. Switching device according to claim 4, **characterised in that** the first arc guiding arrangement (37) is arranged such that an arc with a first direction of current is diverted in a first direction of rotation and guided into the extinguishing chamber, and the second arc guiding arrangement (38) is arranged such that an arc with a second direction of current is diverted in a direction of rotation opposite to the first direction of rotation and guided into the extinguishing chamber.

6. Switching device according to any of claims 4 or 5, **characterised in that** the extinguishing chambers are configured as deion-extinguishing chambers with a plurality of extinguishing plates (23) electrically insulated from each other and arranged parallel to each other, and the arc guiding arrangements (37, 38) each comprise a first guide plate (39, 40) and a second guide plate (41, 42), wherein the two first guide plates (39, 40) originating from the first contact (7, 7', 8, 8') run in opposite directions, and the two first guide plates (39, 40) take up the extinguishing chamber between them.

7. Switching device according to any of the preceding claims, **characterised in that** the first current path (2) and the second current path (3) are configured such that the contact pairs (9, 9', 10, 10') of the two current paths (2, 3) relative to the direction between the first contacts (4, 4') and the second contacts (5, 5') are arranged behind one another.

8. Switching device according to any of the preceding claims, **characterised in that** two contact pairs (7, 7', 8, 8') are provided for each current path (2, 3), the two contact pairs forming a double interrupting switching arrangement with a first contact (9, 9', 10, 10') and a second contact (18, 18', 19, 19'), wherein the second contacts (18, 18', 19, 19') are arranged on a respective bridging contact member (15, 15'), which is movable to the first contacts (9, 9', 10, 10') and electrically connects the two second contacts (18, 18', 19, 19') with each other, and the contact pairs (7, 8) of the first current path (2) and the contact pairs (7', 8') of the second current path (3) are arranged on a common axis.

9. Switching device according to claim 8, **characterised in that** the first current path (2) and the second current path (3) each comprise two contact supports (11, 11', 12, 12') carrying the first contacts (9, 9', 10, 10'), wherein the contact supports (11, 12) of the first current path (2) run in the direction of the second current path (3), and wherein the contact supports (11', 12') of the second current path (3) run in the direction of the first current path (2).

10. Switching device according to any of the preceding claims, **characterised in that** at least one arc driver assembly (24, 24') is provided which is configured to create a magnetic field at least in the region of the contact pairs (7, 7', 8, 8'), the arc driver assembly (24, 24') comprises an outer pole element (25, 25') and an inner pole element (26, 26'), wherein both pole elements (25, 25', 26, 26') are configured as U-shaped profiles with a base bridge (27, 28) and two pole plates (29, 30, 31, 32) protruding from the base bridge (27, 28), the inner pole element (26, 26') is arranged within the outer pole element (25, 25'), wherein at least one permanent magnet (33) is arranged between the base bridges (27, 28) of the two pole elements (25, 25', 26, 26'), and a contact pair (7, 7', 8, 8') is provided between a pole plate (29, 30, 31, 32) of the outer pole element (25, 25') and a pole plate (29, 30, 31, 32) of the inner pole element (26, 26').

## Revendications

1. Appareil de commutation (1) convenant à un fonctionnement en courant continu, comprenant au moins un premier trajet de courant (2) et un deuxième trajet de courant (3), qui comportent à chaque fois un premier raccordement (4, 4') et un deuxième raccordement (5, 5'),
dans lequel les premiers raccordements (4, 4') sont agencés sur un premier côté de l'appareil de commutation (1) et les deuxièmes raccordements (5, 5') sont agencés sur un deuxième côté de l'appareil de commutation (1), avec pour chaque trajet de courant (2, 3) au moins une paire de contacts (7, 7', 8, 8') qui comporte un premier contact (9, 9', 10, 10') et un deuxième contact (18, 18', 19, 19'),
dans lequel au moins le deuxième contact (18, 18', 19, 19') est agencé sur une pièce de commutation (15, 15') mobile par rapport au premier contact (9, 9', 10, 10')
et dans lequel, lorsque l'appareil de commutation (1) est dans l'état branché, les deux contacts (9, 9', 10, 10', 18, 18', 19, 19') sont en contact l'un avec l'autre, avec pour chaque paire de contacts (7, 7', 8, 8') au moins un dispositif d'extinction (21, 21', 22, 22') destiné à éteindre un arc électrique apparaissant entre les contacts (9, 9', 10, 10', 18, 18', 19, 19'),
**caractérisé en ce que** les dispositifs d'extinction (21, 21', 22, 22') des deux trajets de courant (2, 3) sont agencés, dans la direction allant des premiers raccordements (4, 4') aux deuxièmes raccordements (5, 5'), l'un derrière l'autre et en recouvrement au moins partiel l'un par rapport à l'autre.

2. Appareil de commutation selon la revendication 1, **caractérisé en ce que** les dispositifs d'extinction (21, 21', 22, 22') comportent à chaque fois au moins une chambre d'extinction et sont agencés de telle sorte que des arcs électriques partant des paires de contacts (7, 7', 8, 8') dans une direction transversale par rapport au trajet de courant sont entraînés dans l'une des chambres d'extinction.

3. Appareil de commutation selon la revendication 2, **caractérisé en ce que** chaque dispositif d'extinction (21, 21', 22, 22') comporte une seule chambre d'extinction, un arc électrique avec un premier sens de courant étant conduit dans une première direction dans ladite chambre d'extinction et un arc électrique avec un deuxième sens de courant étant conduit dans une deuxième direction dans ladite chambre d'extinction.

4. Appareil de commutation selon l'une des revendications 2 ou 3, **caractérisé en ce qu'**il est prévu pour chaque dispositif d'extinction (21, 21', 22, 22') un premier dispositif conducteur d'arc électrique (37) et un deuxième dispositif conducteur d'arc électrique (38) au moyen desquels un arc électrique apparaissant entre les contacts d'une paire de contacts (7, 7', 8, 8') est conduit dans la chambre d'extinction du dispositif d'extinction respectif (21, 21', 22, 22') de la paire de contacts (7, 7', 8, 8').

5. Appareil de commutation selon la revendication 4, **caractérisé en ce que** le premier dispositif conducteur d'arc électrique (37) est agencé de telle sorte qu'un arc électrique avec un premier sens de courant est dévié dans un premier sens de rotation et est ainsi conduit à la chambre d'extinction et **en ce que** le deuxième dispositif conducteur d'arc électrique (38) est agencé de telle sorte qu'un arc électrique avec un deuxième sens de courant est dévié dans un sens de rotation opposé au premier sens de rotation et est ainsi conduit à la chambre d'extinction.

6. Appareil de commutation selon l'une des revendications 4 ou 5, **caractérisé en ce que** les chambres d'extinction sont conçues comme des chambres d'extinction à déionisation avec plusieurs tôles d'extinction (23) isolées électriquement les unes des autres et agencées parallèlement les unes aux autres, **en ce que** les dispositifs conducteurs d'arc électrique (37, 38) comprennent à chaque fois une première tôle conductrice (39, 40) et une deuxième tôle conductrice (41, 42), les deux premières tôles conductrices (39, 40) s'étendant à partir du premier contact (7, 7', 8, 8') dans des directions opposées, et **en ce que** les deux premières tôles conductrices (39, 40) logent entre elles la chambre d'extinction.

7. Appareil de commutation selon l'une des revendications précédentes, **caractérisé en ce que** le premier trajet de courant (2) et le deuxième trajet de courant (3) sont conçus de telle sorte que les paires de contacts (9, 9', 10, 10') des deux trajets de courant (2, 3) sont agencées, par rapport à la direction, l'une derrière l'autre entre les premiers raccordements (4, 4') et les deuxièmes raccordements (5, 5').

8. Appareil de commutation selon l'une des revendications précédentes, **caractérisé en ce qu'**il est prévu pour chaque trajet de courant (2, 3) deux paires de contacts (7, 7', 8, 8') qui forment à chaque fois avec un premier contact (9, 9', 10, 10') et avec un deuxième contact (18, 18', 19, 19') un circuit à double coupure, les deuxièmes contacts (18, 18', 19, 19') étant agencés sur une pièce de commutation à pont (15, 15') qui est mobile par rapport aux premiers contacts (9, 9', 10, 10') et qui relie électriquement entre eux les deux deuxièmes contacts (18, 18', 19, 19'), et **en ce que** les paires de contacts (7, 8) du premier trajet de courant (2) et les paires de contacts (7', 8') du deuxième trajet de courant (3) sont agencées sur un axe commun.

9. Appareil de commutation selon la revendication 8, **caractérisé en ce que** le premier trajet de courant (2) et le deuxième trajet de courant (3) comportent à chaque fois deux supports de contact (11, 11', 12, 12') portant les premiers contacts (9, 9', 10, 10'), les supports de contact (11, 12) du premier trajet de courant (2) s'étendant en direction du deuxième trajet de courant (3) et les supports de contact (11', 12') du deuxième trajet de courant (3) s'étendant en direction du premier trajet de courant (2).

10. Appareil de commutation selon l'une des revendications précédentes, **caractérisé en ce qu'**il est prévu au moins un dispositif d'entraînement d'arc électrique (24, 24') qui produit un champ magnétique au moins dans la zone des paires de contacts (7, 7', 8, 8'), **en ce que** le dispositif d'entraînement d'arc électrique (24, 24') comporte un élément polaire extérieur (25, 25') et un élément polaire intérieur (26, 26'), les deux éléments polaires (25, 25', 26, 26') étant conçus comme des profilés en forme de U avec à chaque fois une traverse de base (27, 28) et deux plaques polaires (29, 30, 31, 32) partant de la traverse de base (27, 28), **en ce que** l'élément polaire intérieur (26, 26') est agencé à l'intérieur de l'élément polaire extérieur (25, 25'), au moins un aimant permanent (33) étant agencé entre les traverses de base (27, 28) des deux éléments polaires (25, 25', 26, 26'), et **en ce qu'**une paire de contacts (7, 7', 8, 8') est entre à chaque fois une plaque polaire (29, 30, 31, 32) de l'élément polaire extérieur (25, 25') et une plaque polaire (29, 30, 31, 32) de l'élément polaire intérieur (26, 26').
